# EUROPÄISCHE PATENTSCHRIFT

(11) **EP 0 858 374 B1**
(45) Veröffentlichungstag und Bekanntmachung des Hinweises auf die Patenterteilung: **17.11.1999**
(21) Anmeldenummer: 96945851.2
(22) Anmeldetag: 25.10.1996
(51) Int. Cl.: B22D 11/00

(54) **VERFAHREN UND VORRICHTUNG ZUM FÜHREN VON STRÄNGEN EINER STRANGGIESSANLAGE**
METHOD AND DEVICE FOR GUIDING CAST BILLETS IN A CONTINUOUS CASTING FACILITY
PROCEDE ET DISPOSITIF PERMETTANT DE GUIDER LES BARRES DE COULEE D'UNE INSTALLATION DE COULEE CONTINUE

(30) Priorität: 03.11.1995 DE 19542180
(43) Veröffentlichungstag der Anmeldung: 19.08.1998
(73) Patentinhaber: MANNESMANN Aktiengesellschaft, 40213 Düsseldorf (DE)
(72) Erfinder: PLESCHIUTSCHNIGG, Fritz-Peter, D-47269 Duisburg (DE)
(74) Vertreter: Meissner, Peter E., Dipl.-Ing.
(86) Internationale Anmeldenummer: DE9602080
(87) Internationale Veröffentlichungsnummer: WO9716272

(56) Entgegenhaltungen:
- AU-A- 49 917
- FR-A- 2 153 152
- FR-A- 2 160 645
- FR-A- 2 364 718
- US-A- 3 923 093

## Beschreibung

Die Erfindung betrifft ein Verfahren zum Fuhren von Strängen einer kontinuierlich gießenden Stranggießanlage, insbesondere einer Anlagen zum Erzeugen von Dünnbrammen aus Stahl, mit einer Kokille und einem mit einer Kühleinrichtung versehenen Strangführungsgerüst, wobei der Strang durch ein gasförmiges Medium in Form gehalten, in Strangauszugsrichtung geführt und gekühlt wird, sowie eine Einrichtung zur Durchführung des Verfahrens.

Ein derartiges Verfahren bzw. die Einrichtung ist aus der AU-A-49917 bekannt.

Die Strangführung bei Stranggießanlagen von Brammen oder Vorblöcken wird regelmäßig durch unterhalb der Kokille angeordnete Rollen durchgeführt. Diese Rollen besitzen, soweit sie ungekühlt sind, einen Durchmesser von minimal etwa 100 mm und, soweit sie eine Innenkühlung aufweisen, einen Durchmesser von minimal etwa 140 mm. Bei Brammen-Stranggießanlagen, die eine Brammenbreite bis zu 3,5 m annehmen können, kommen geteilte Rollen mit Zwischenlagern zum Einsatz.

Beim Einsatz von ungekühlten Rollen findet regelmäßig eine Spritzkühlung Verwendung. Diese Art der Spritzkühlung birgt die Gefahr der unkontrollierten Kühlung des Stranges in sich, die zu Strangoberflächenrissen führen kann.

Der Rollendurchmesser in Verbindung mit der Strangbreite bestimmt den Abstand der einzelnen Rollen zueinander. Dieser Rollenabstand, der als charakteristische Größe für die Strangstützung bzw. die Strangausbauchung anzusehen ist, nimmt direkten Einfluß auf die Strangqualität. Die Ausbauchung eines Stranges ist abhängig von der Gießgeschwindigkeit und vom Abstand der Rollen zueinander. Während bei Standardbrammen mit einer Dicke von etwa 200 mm mit einer maximalen Geschwindigkeit von 2,2 m/min. gegossen wird. werden Dünnbrammen bei einer Dicke von etwa 50 mm mit einer Geschwindigkeit von 6 m/min. gegossen, wobei Geschwindigkeiten von 8 m/min. angestrebt werden.

Verschärfend kommt hinzu, daß die Strangschale von Dünnbrammen vor Austritt aus der Kokille bis zu ihrer Erstarrung im Vergleich zu Strangschalen bei Standardbrammen am gleichen metallurgischen Ort deutlich heißer ist.

Da der Rollendurchmesser wie auch der Abstand der einzelnen Rollen zueinander nicht beliebig verkleinert werden kann, steigt bei höheren Gießgeschwindigkeiten und gleichzeitig geringerer Gießdicke die Neigung zur Ausbauchung und damit zur Deformation des Stranges in nicht mehr beherrschbarer Weise an.

Neben den Strangführungsrollen sind auch Platten als Strangführungselemente bekannt. So wird in der EP 0 107 563 A1 ein Gitternetz vorgeschlagen, das unterhalb der Kokille angeordnet ist und durch dessen freien Raum ein Kühlmedium, z. B. Spritzwasser, gegen die Strangoberfläche gesprüht wird.

Die Nachteile dieser Elemente bestehen darin, daß hohe Reibkräfte zwischen dem Strang und den Platten auftreten. Und außerdem besteht die Gefahr von Qualitätsnachteilen in Form von Durchbrüchen aber auch von Verpuffung durch eingeschlossenes Wasser. Weiterhin sind für das Ausziehen des Stranges hohe Ausziehkräfte erforderlich, die zu einer hohen Strangschalenbelastung führen.

Die Erfindung hat sich daher das Ziel gesetzt, mit einfachen Mitteln eine Strangführung auch für hohe Gießgeschwindigkeiten zu schaffen, die mit konsttuktiv einfachen Mitteln verschleißarm die Herstellung von Strängen hoher Oberflächenqualität ermöglichen.

Die Erfindung erreicht dieses Ziel durch die kennzeichnenden Merkmale des Verfahrensanspruches 1 und des Vorrichtungsanspruches 5.

Erfindungsgemäß gleitet der Strang nach Verlassen der Kokille auf einem Gaspolster, das zwischen Plattensegmenten und dem Strang angelegt wird und seine Wärme wird ihm indirekt durch die Aufnahme der Strahlungswärme von den Strang nicht berührenden Kühlplatten entzogen. Als gasförmiges Medium kommt vorzugsweise Stickstoff zum Einsatz, das durch geeigneten Aufbau der Plattensegmente an der dem Strang zugewandten Wandung diesen in Form hält, in Strangaustragsrichtung führt und ergänzend zur Aufnahme der indirekten Wärme (Strahlung) durch die Kühlplatten durch das stömende Gas gekühlt wird.

In einer Bogenanlage wird der Strang über mehrere Biegepunkte oder auch kontinuierlich über eine gleichförmige Kurve gebogen. Die Arbeit die vom Gasfilm vom Segment O und den Folgesegmenten jeweils zu leisten ist, besteht aus dem Anteil:
- Tragen des Stranges in Funktion von Gewichtsanteil entsprechend vom Ort der Strangführung zwischen Senkrecht- und Horizontalteil der Stranggießführung
- Ausgleich des ferrostatischen Druckes in Funktion vom vertikalen Abstand zum Gießspiegel
- Biegen und Richten des Stranges
- Gießwalzen, Reduktion der Strangdicke während der Erstarrung
- Fördern des Stranges.

Weiterhin ist zu berücksichtigen, daß die Strangführungs-Plattensegmente auf der Oberseite keine Arbeit zum Tragen (Gewicht) des Stranges zu leisten haben. Außerdem ändern sich die spezifischen Arbeiten in den jeweiligen Segmenten bzw. über die metallurgische Länge vom Kokillenaustritt bis zum Strangführungsende.

Die unterschiedlichen Arbeiten pro Plattensegment werden über segmentspezifische Konstruktion und/oder Regeleinrichtung des Gasmediums in Druck mal Menge sichergestellt. Eine besondere Berücksichtigung findet hier die Abhängigkeit der aktuellen Schalendicke des Stranges. Bei der Auslegung der Anlage wird darauf geachtet, daß die auf den Strang einwirkende pneumatische Arbeit so gemessen ist, daß der Strang geleitet, gefördert und wenn gewünscht - in seiner Gießdicke reduziert aber nicht unkontrolliert durch Eindrücken, also negatives Ausbauchen, deformiert wird.

Gleichzeitig wird der Strang zusätzlich über mechanische Mittel (hier im wesentlichen Stranggießrollen) in vorgebbarer Geschwindigkeit durch das Stranggerüst definiert bewegt. Die Rollen können den Transport bzw. die gewünschte Gießgeschwindigkeit und/oder die Biege- und Richtvorgänge unterstützen und übernehmen bzw. sicherstellen. Zur definierten Sicherstellung der Gießgeschwindigkeit wird die am Ende des Stranggießgerüstes angeordnete Rolle genutzt, da hier der Strang durcherstarrt ist.

Die Antriebsenergien über den Gasstrom und die Stranggießrollen sind beliebig aufeinander abstimmbar. In einer vorteilhaften Ausgestaltung der Erfindung wird der Strang durch den Gasstrom gefördert und durch die Stranggießrollen in seiner Geschwindigkeit auf die Sollgeschwindigkeit abgebremst.

Die Plattensegmente bestehen im wesentlichen aus einem Hohlkörper, durch den ein Kühlmedium vorzugsweise saugend geleitet wird. In den Plattensegmenten ist auf der dem Strang zugeneigten Seite ein Netz von Verteilungsleitungen vorgesehen, durch die ein Gas, z.B. Stickstoff, geleitet wird. Die Verteilungsleitungen sind abschnittsweise miteinander verbunden und über Sammelleitungen an eine Gasförderstation angeschlossen. Die einzelnen Düsenöffnungen der Verteilungsleitungen können unterschiedlich ausgebildet sein. Auch ihre Verteilung wird entsprechend dem Arbeitsaufwand ihres Ortes in der Strangführung angepaßt. So können z.B. die Düsenzahl und/oder die Summe der Düsenöffnungen im Segment über eine metallurgische Länge und Breite funktional verändert sein, um an unterschiedlichen geometrischen Orten bei gleicher Druckversorgung unterschiedliche Arbeiten zu leisten. Diese Verteilung der Düsen im Sinne unterschiedlicher Leistungen bei gleichem Druck, z.B. pro Drucksystem (Segmentplatte, pneumatisches Kissen) kann sowohl quer als auch längs zur Gießrichtung vorliegen. Auch kann ein Segment an unterschiedlichen, voneinander unabhängigen pneumatischen Systemen angeschlossen sein.

Weiterhin wird vorgeschlagen, die Düsen oder einen Teil der Düsen einem spitzen Neigungswinkel zur Gießrichtung zu geben, um die Förderung des Stranges zu unterstützen. Diese Unterstützung der Strangförderung stellt die Stranggießgeschwindigkeit sicher und unterstützt und vereinfacht den Arbeitsaufwand der zwischen den Plattensegmenten angeordneten Rollenpaare. Die Plattensegmente haben mindestens im Randbereich einen Abstand zur Strangoberfläche, der eine definierte Leckage des Gases zwischen dem Strang und der mindestens im Randbereich angeordneten Lippe zuläßt.

Die Plattensegmente sind an Aktuatoren, beispielsweise Kolben-Zylinder-Einheiten, angeschlossen, mit denen die Distanz von Plattensegment und Strang und damit die Gasleckage vorgebbar einstellbar ist.

Die dem Strang zugeneigte Wandung ist in ihrer Ausgestaltung und im Werkstoff in der Weise aufgebaut, daß sie ein Maximum an Strahlungswärme abführen kann. Zum Einsatz kommt hier vorzugsweise Kupfer mit einer relativ geringen Wanddicke, um über das im Kühlkasten des Plattensegmentes angeordnete Kühlwasser die Wärme aufzunehmen.

In einer weiteren Ausgestaltung der Erfindung wird die Wanddicke der dem Strang zugeneigten Wandung der Plattensegmente variiert und zwar in der Weise, daß die Dicke zur Plattenhauptachse hin abnimmt. Auch kann die dem Strang zugewandte Wandung des Segmentes mit einer verschleißfesten Schutzschicht, wie z. B. Nickel und/oder Chrom beschichtet sein.

In einer Ausgestaltung ist das Plattensegment aus Rohren aufgebaut, die mäanderförmig angeordnet sind und an deren Berührungslinien die Verteilleitungen für die Zufuhr des Gases eingeführt sind. Durch die Rohrleitung besteht die Möglichkeit, Kühlwasser hoher Geschwindigkeit durchzuführen und damit eine möglichst hohe Menge an Strahlungswärme aus dem Strang abzuführen.

Um einen zentrischen Lauf des Stranges sicherzustellen, wird vorgeschlagen, die dem Strang zugeneigte Wandung der Plattensegmente in Förderrichtung des Stranges konkav auszugestalten. Das Maß der Konkavität der Wandung kann dabei an einer konkaven Kokille beginnen und im ersten Segment über alle Segmente der Strangführung reduziert werden, z.B. auf eine geringe Konkavität bzw. plane Oberfläche bis zum Ende des Strangführungsgerüstes, bzw. bis hin zur Durcherstarrung des Stranges. Auf diese Weise kann eine parallele Bramme oder auch eine Bramme mit gewünschtem konkaven Profil erzeugt werden.

Weiterhin kann auch das pneumatische Arbeitsprofil über die Segmentbreite durch beispielsweise unterschiedliche Lochstärken vorgegeben werden. So ist es z.B. vorteilhaft, in der Mitte des Plattensegmentes geringere pneumatische Arbeit aufzubauen, um der Membranwirkung des Stranges in seiner Mitte gerecht zu werden. Am Rand des Stranges, also im Kantenbereich, ist der Strang formfester als in seiner Mitte.

Außerdem kann bei vorgegebenen Banddicken die eingebrachte pneumatische Arbeit durch Öffnen oder Schließen der Plattensegmente in gleichem Gasdruck verringert oder vergrößert werden, d.h. der Abstand der Plattensegmente zum Strang wird variiert. Dieser pneumatische Arbeitswert kann durch den Abstand der Plattensegmentteile an der Ober- bzw. Unterseite und bei vorgegebener Brammendicke vorgegeben werden.

Im wesentlichen wird bei der erfindungsgemäßen Vorrichtung der Strang mit einer gewünschten Gießgeschwindigkeit pneumatisch durch die Stranggießmaschine gefördert. Die Motoren der Stranggießrollen übernehmen die Sicherstellung der genauen Soll-Gießgeschwindigkeit durch eine zusätzliche Arbeit, entweder Förderung (Motorbetrieb) oder die Rollen laufen im Generatorbetrieb und bremsen die Bramme auf die gewünschte Soll-Gießgeschwindigkeit. Steigt der Motorstrom über vorgegebene Grenzen hinaus, so wird die Basisgeschwindigkeit pneumatisch korrigiert.

Durch das vorgeschlagene Verfahren und die Vorrichtung wird erreicht, daß:
- der Strang keine Ausbauchung und damit Deformation herteitet, auch bei hohen Gießgeschwindigkeiten bis zu 10 m/min
- der Strang keine direkte Wasserkühlung benötigt und damit geringste Energieverluste aufweist
- bei Einsatz von inertem Gas die Verzunderung des Stranges vermieden wird
- ein progressives Biegen und Richten mit geringster flächenspezifischer Deformation möglich ist
- ein progressives Gießwalzen und somit eine Reduktion der Dicke des Stranges während seiner Erstarrung möglich ist
- keine drehenden Maschinenelemente vorhanden sind mit dem Vorteil
   ∘ dadurch ein geringster Maschinenverschleiß gewährleistet ist, sowie
   ∘ eine hohe Gießsicherheit im Vergleich zu den Spritwasser gekühlten sogenannten Grids erzielt wird
   ∘ keine mechanischen Grenzen zum Fördern des Stranges auftreten, wie es z.B. bei Stranggießführungsgerüsten aus Rollen und hier besonders bei sehr breiten und schnell gießenden Brammenanlagen insbesondere Dünnbrammenanlagen der Fall ist.

Ein Beispiel der Erfindung ist in der beiliegenden Zeichnung dargelegt. Dabei zeigen die
- Figur 1: ein Schema der Stranggießeinrichtung
- Figur 2: einen Schnitt durch die Stranggießeinrichtung
- Figur 3: Plattensegmente mit konkaver Wandung
- Figur 4: Plattensegment aus mäanderförmig angeordnetem Rohr

Figur 1 zeigt eine Stranggießeinrichtung mit einem Tundisch 11 aus dem flüssiges Metall über ein Tauchrohr 13 in eine Kokille 12 geleitet wird. Im vorliegenden Fall handelt es sich um eine bogenförmige Stranggießanlage zum Erzeugen von Brammen B, bei der aus der vertikal ausgerichteten Kokille 12 der Strang, mit seiner Strangschale W den Sumpf S umschließend, ausgefördert wird. Unterhalb der Kokille 12 sind Rollen 21, die durch einen Rollenantrieb 22 angetrieben werden und eine Führung aus Platten 30, die aus einzelnen Plattensegmenten 31 besteht, vorgesehen. Die Plattensegmente 31 sind an der Ober- und Unterseite der Bramme B angeordnet. Zwischen den einzelnen Plattensegmenten 31 sind die Rollen 21 angeordnet.

Weiterhin sind die Rollenantriebe 22 mit einer Meß- und Regeleinrichtung 23 verbunden.

Die den Strang führenden und antreibenden Rollen 21 und die Plattensegmente 31 sind von einer Einhausung 61 umgeben. Die Einhausung 61 ist über Leitungen 62 für die Hinführung und Leitungen 63 für die Rückführung eines Gases mit einer Gaskühlanlage 64 und einer Gas-Reinigungsanlage 65 verbunden. In der Gasleitung 62 ist eine Gasförderstation 49 vorgesehen, durch die über Gassammelleitungen 46 das Gas zu den einzelnen Plattensegmenten 31 gefördert wird.

Zur Kühlung der einzelnen Plattensegmente 31 wird das Kühlmedium durch eine Pumpe 71 über eine Zufuhrleitung 72 abgesaugt, den einzelnen Plattensegmenten 31 zugeführt und über eine Rückfuhrleitung 73 zurückgeführt.

Die Figur 2 zeigt den Schnitt aa durch die Stranggießeinrichtung mit der Einhausung 61, die die Plattensegmente 31 und die Bramme B umhüllt.

Die Plattensegmente 31 sind durch Kolbenzylindereinrichtungen 51 zur Plattendistanzierung einstellbar befestigt.

Zu den Plattensegmenten 31 wird ein Kühlmedium über die Leitung 72 zugeführt und über die Leitung 73 zurückgeführt.

Zur Zuführung des Gases wird über die Sammelleitung 46 und Verteilungsleitungen 45 die Verteilung im Außenbereich, über eine Verteilungsleitung 43 für die Versorgung im Mittelbereich und ebenfalls Verteilungsleitungen 44 für die Versorgung im Zwischenbereich Gas über Mündungen 42 in den Zwischenraum zwischen den Plattensegmenten 31 und der Bramme B gefördert. Die Plattensegmente 31 sitzen auf der der Bramme zugeneigten Seite die Wandung 32, die im Randbereich eine Lippe 34 aufweisen kann.

Die Bramme B besitzt die Strangschale W, in der sich ein Sumpf S aus flüssigem Metall befindet.

Die Figur 3 zeigt einen weiteren Schnitt A-A der Plattensegmente 31, bei der die dem Strang B zugeneigte Wandung 32 konkav ausgestattet ist. Im oberen Teil des Bildes ist die Wandung 32 doppelwandig aufgebaut, wobei die dem Strang B unmittelbar zugeordnete Platte 35 aus einem hochwärmeleitfähigen Material, z. B. Kupfer, aufgebaut ist. Die Kupferplatte 35 kann dabei mit einer verschleißfesten Schicht 36, beispielsweise aus Nickel oder Chrom beschichtet sein.

Im oberen Bereich des Bildes weist die Wandung 32 im Randbereich eine Lippe 34 auf. Die Wanddicke d der Wandung 32 kann dabei vom Mittenbereich zum Randbereich stärker werdend ausgebildet sein.

Die Gaszuführung erfolgt über die Verteilungsleitung 43 und Bohrungen 41 zu den Mündungen 42.

Die Bramme B besitzt die Strangschale W, die den Sumpf S umfließt. Die Bramme B weist im Mittenbereich eine Ausbohrung auf.

In der Figur 4 ist ein Plattensegment 31 dargestellt, das aus einem mäanderförmig angeordneten Rohr 38 besteht, das mit der Zufuhrleitung 72 und der Rückfuhrleitung 73 verbunden ist. An der Berührungslinie 39 enden die Verteilungsleitungen 43, 44, 45 unmittelbar an der der Bramme B zugeneigten Seite.

Im unteren Bereich des Bildes ist der Schnitt B-B dargestellt, bei der die Rohre an der Berührungslinie 39 gasdicht verbunden sind und sich nur bei Durchtritt der Verteilungsleitungen 43, 44, 45 nicht unmittelbar berühren. Die Mündungen 42 der Verteilungsleitungen weisen in den Zwischenraum zwischen dem Plattensegment 31 und der Bramme B.

### Positionsliste

### Stranggießkokille

- 11: Tundisch
- 12: Kokille
- 13: Tauchrohr

### Strangführungsgerüst

- 21: Rolle
- 22: Rollenantrieb
- 23: Meß- und Regeleinrichtung
- 30: **Platten**
- 31: Plattensegment
- 32: Wandung
- 33: Kissen Mittenbereich
- 34: Lippe Randbereich
- 35: Kupferplatte
- 36: Verschleißfeste Schicht
- 38: mäanderförmig angeordnetes Rohr
- 39: Berühungslinie

### Gaszufuhr

- 41: Bohrung
- 42: Mündung
- 43: Verteilungsleitung Mitte
- 44: Verteilungsleitung Zwischen
- 45: Verteilungsleitung Außen
- 46: Sammelleitung Zufuhr
- 49: Gasförderstation

### Plattendistanzierung

- 51: Mittel, Kolbenzylindereinrichtung

### Umhüllung

- 61: Einhausung
- 62: Leitungen Hin
- 63: Leitungen Rück
- 64: Gaskühlanlage
- 65: Reinigungsanlage

### Wasserkühlung

- 71: Pumpe
- 72: Zufuhrleitung
- 73: Rückführleitung
- 74: Wasserauffangbecken
- B: Bramme
- S: Sumpf
- W: Strangschale
- d: Wanddicke

## Patentansprüche

1. Verfahren zum Führen von Strängen einer kontinuierlich gießenden Stranggießanlage, insbesondere einer Anlage zum Erzeugen von Dünnbrammen aus Stahl, mit einer Kokille (11) und einem mit einer Kühleinrichtung versehenen Strangführungsgerüst, wobei der Strang durch ein gasförmiges Medium in Form gehalten, in Strangaustragrichtung geführt und gekühlt wird,
dadurch gekennzeichnet,
daß dem Strang (W,S) nach Verlassen der Kokille (11) indirekt Wärme entzogen wird und daß der Gasstrom in der Weise auf die Strangoberfläche gerichtet wird, daß Einfluß auf die Stranggießgeschwindigkeit genommen wird, und daß der Strang zusätzlich durch mechanische Mittel, nämlich Stranggießrollen (21), in vorgebbarer Geschwindigkeit durch das Stranggerüst definiert bewegt wird, wobei der Strang in seiner Geschwindigkeit beschleunigt oder abgebremst wird.

2. Verfahren nach Anspruch 1,
dadurch gekennzeichnet,
daß das gasförmige Medium in Abhängigkeit der Schalendicke (d) bezüglich der Menge und des Druckes vorgebbar eingestellt wird.

3. Verfahren nach Anspruch 1,
dadurch gekennzeichnet
daß die Dicke des Stranges (W,S) am Kokillenaustritt in mindestens einem Plattensegment (30) reduziert wird.

4. Stranggießeinrichtung zur Erzeugung von Strängen, insbesondere von Dünnbrammen aus Stahl, mit einer Kokille (11), an die sich in Gießrichtung ein Strangführungsgerüst anschließt, welches sich gegen die Strangoberfläche anlehnende Rollen (21) sowie mit Bohrungen versehene Platten (30) besitzt, und mit Bauteilen zur Kühlung der Strangoberfläche, zur Durchführung des Verfahrens nach Anspruch 1, dadurch gekennzeichnet,
daß die Platten (30) in Segmente (31) aufgeteilt sind, zwischen denen Rollen (21) vorgesehen sind,
daß in den Plattensegmenten (31) auf der dem Strang (B) zugeneigten Seite ein Netz von Verteilungsleitungen (43, 44, 45) vorgesehen sind, durch die ein gasförmiges Medium zuführbar ist,
daß die Verteilungsleitung (43, 44, 45) abschnittsweise miteinander verbunden und über Sammelleitungen (46) an eine Gasförderstation (49) angeschlossen sind, daß die Mündungen (42) der Verteilungsleitungen (43, 44, 45) in einem zur Förderrichtung des Stranges (B) geneigten Winkel in die dem Strang (B) zugeneigten Wandung (32) des Plattensegmentes (31) eingebracht sind, daß die dem Strang (B) zugeneigte Wandung (32) in Form und Werkstoff in der Weise aufgebaut ist, daß ein Maximum an Strahlungswärme aus der Strangschale (\N) abführbar ist, und
daß die Plattensegmente (31) mindestens im Randbereich (34) in einem Abstand zur Strangoberfläche angeordnet sind, der eine definierte Leckage des gasförmigen Mediums zuläßt.

5. Stranggießeinrichtung nach Anspruch 4,
dadurch gekennzeichnet,
daß auf die im Strang (B) zugeneigte Wandung (32) eine verschleißfeste Schicht, z. B. Nickel und/oder Chrom aufgebracht ist.

6. Stranggießeinrichtung nach Anspruch 3,
dadurch gekennzeichnet,
daß die Plattensegmente (31) aus mäanderförmig angeordneten von einem Kühlmedium durchströmten Rohren (38) aufgebaut sind, an deren Berührungslinien senkrecht zur Rohrführung die Verteilungsleitungen (44, 45) vorgesehen sind.

7. Stranggießeinrichtung nach Anspruch 4,
dadurch gekennzeichnet,
daß Mittel (51) vorgesehen sind, mit denen der Abstand der Platten unabhängig voneinander zum Strang (B) verstellbar sind.

8. Stranggießeinrichtung nach Anspruch 4,
dadurch gekennzeichnet,
daß die Plattensegmente (31) als Kissen (33) ausgebildet sind, die im Randbereich eine die Leckage des gasförmigen Mediums wie auch der Wärmeabfuhr aus dem Strang (B) beeinflussende Lippe (34) aufweisen.

9. Stranggießeinrichtung nach Anspruch 8,
dadurch gekennzeichnet,
daß die Wanddicke (d) der Wandung (32) der Plattensegmente (31) zur Plattenhauptachse hin abnimmt.

10. Stranggießeinrichtung nach Anspruch 4,
dadurch gekennzeichnet,
daß die dem Strang (B) zugeneigte Wandung (32) der Plattensegmente (31) in Förderrichtung des Stranges (B) konkav ausgestaltet ist.

11. Stranggießeinrichtung nach Anspruch 10,
dadurch gekennzeichnet,
daß das Maß der Konkavität der Wandung (32) in Förderrichtung des Stranges (B) abnimmt und am Ende des die Plattensegmente (31) aufweisenden Strangführungsgerüstes auf Null geht.

12. Stranggießeinrichtung nach den Ansprüchen 11 oder 7,
dadurch gekennzeichnet,
daß die Mittel (51) pneumatische Aktuatoren sind, die mindestens in der ersten Position des ersten Plattensegmentes 31 nach der Kokille (12) vorgesehen sind.

13. Strangführungsgerüst nach Anspruch 4,
dadurch gekennzeichnet,
daß die Anzahl der Verteilungsleitungen (43, 44, 45) im Plattensegment (31) in Abhängigkeit der metallurgischen Länge unter Berücksichtigung der Membranwirkung der Strangschalendicke funktional verändert ist.

14. Strangführungsgerüst nach Anspruch 4,
dadurch gekennzeichnet,
daß der Innendurchmesser der Verteilungsleitungen (43, 44, 45) im Plattensegment (31) über seine metallurgische Länge funktional angepaßt ist, um entsprechend seines geometrischen Ortes bei gleicher Druckversorgung vorgebbar Arbeit zu leisten.

15. Stranggießeinrichtung nach Anspruch 4,
dadurch gekennzeichnet,
daß die zwischen den Plattensegmenten (31) angeordneten Rollen (21) an einen regelbaren Rollenantrieb (22) angeschlossen sind, durch den ihre Drehgeschwindigkeit sowie Zugkraft einstellbar ist.

16. Stranggießeinrichtung nach einem der o.g. Ansprüche,
dadurch gekennzeichnet,
daß die Plattensegmente (31), die Rollen (21) sowie der Strang (B) von einer Einhausung (61) umhüllt ist, die über ein Leitungssystem (62, 63) mit einer Gaskühl(64) und Reinigungsanlage (65) verbunden ist.

17. Stranggießeinrichtung nach Anspruch 16,
dadurch gekennzeichnet,
daß das Leitungssystem (62, 63) so ausgestaltet ist, daß das Gas, beispielsweise Stickstoff dem Kompressor nach Reinigung und Kühlung wieder zuführbar ist.

## Claims

1. A method for guiding strands in a continuously operating continuous casting installation, in particular an installation for producing thin slabs of steel, comprising a mould (11) and a strand guide frame provided with a cooling device, the strand being held in shape, guided in the strand discharge direction and cooled by a gaseous medium,
characterised in that
heat is indirectly extracted from the strand (W,S) after it leaves the mould (11) and in that the gas stream is directed onto the strand surface in such a way that it influences the continuous casting speed, and in that the strand is additionally moved by mechanical means, namely continuous casting rollers (21), at a predeterminable speed in defined manner through the strand frame, wherein the strand is accelerated or braked.

2. A method according to claim 1,
characterised in that
that the amount and pressure of the gaseous medium may be established in predeterminable manner as a function of shell thickness (d).

3. A method according to claim 1,
characterised in that
the thickness of the strand (W,S) is reduced at the mould outlet in at least one plate segment (3).

4. A continuous casting device for producing strands, in particular thin slabs of steel, having a mould (11), adjoined in the casting direction by a strand guide frame, which comprises rollers (21) lying against the strand surface (21) and plates (30) provided with bores, and having components for cooling the strand surface, for carrying out the method according to claim 1, characterised in that the plates (30) are subdivided into segments (31), between which rollers (21) are provided,
in that a network of distributing lines (43, 44, 45) is provided in the plate segments (31) on the side facing the strand (B), through which distributing lines (43, 44, 45) a gaseous medium may be supplied,
in that the distributing lines (43, 44, 45) are connected together at intervals and are connected via collecting lines (46) to a gas pumping station (49), in that the outlets (42) of the distributing lines (43, 44, 45) are formed at an angle inclined in relation to the conveying direction of the strand (B) in the wall (32) of the plate segment (32) facing the strand (B), in that the wall (32) facing the strand (B) is so constructed, from the point of view of shape and material, that a maximum amount of radiant heat may be dissipated from the strand shell (W), and
in that the plate segments (31) are arranged, at least in the edge area (34), at a distance from the strand surface which permits defined leakage of the gaseous medium.

5. A continuous casting device according to claim 4,
characterised in that
a wear-resistant layer, e.g. of nickel and/or chromium, is applied to the wall (32) facing the strand (B).

6. A continuous casting device according to claim 3,
characterised in that
the plate segments (31) consist of pipes (38) arranged in meanders and having a cooling medium flowing through them, the distributing lines (44, 45) being provided at the lines of contact of said pipes (38) perpendicularly to the pipe axis.

7. A continuous casting device according to claim 4,
characterised in that
means (51) are provided with which the plates may be independently adjusted in their spacing relative to the strand (B).

8. A continuous casting device according to claim 4,
characterised in that
the plate segments (31) take the form of cushions (33), which comprise a lip (34) in the edge area which influences leakage of the gaseous medium and also heat dissipation from the strand (B).

9. A continuous casting device according to claim 8,
characterised in that
the thickness (d) of the wall (32) of the plate segments (31) decreases towards the main plate axis.

10. A continuous casting device according to claim 4,
characterised in that
the wall (32) of the plate segments (31) facing the strand (B) is concave in the conveying direction of the strand (B).

11. A continuous casting device according to claim 10,
characterised in that
the extent of the concavity of the wall (32) decreases in the conveying direction of the strand (B) and reduces to nothing at the end of the strand guide frame comprising the plate segments (31).

12. A continuous casting device according to either one of claims 11 or 7,
characterised in that
the means (51) are pneumatic actuators, which are provided at least in the first position of the first plate segment (31) downstream of the mould (12).

13. A strand guide frame according to claim 4,
characterised in that
the number of distributing lines (43, 44, 45) in the plate segment (31) is modified as a function of metallurgical length, taking into account the membrane effect of the thickness of the strand shell.

14. A continuous casting device according to claim 4,
characterised in that
the internal diameter of the distributing lines (43, 44, 45) is adapted functionally in the plate segment (31) over its metallurgical length, in order to effect an amount of work which may be predetermined in accordance with its geometric location under uniform pressure supply.

15. A continuous casting device according to claim 4,
characterised in that
the rollers (21) arranged between the plate segments (31) are connected to a controllable roller drive (22), by means of which the rotational speed and tensile force may be adjusted.

16. A continuous casting device according to any one of the preceding claims,
characterised in that
the plate segments (31), the rollers (21) and the strand (B) are encased in a housing (61), which is connected to a gas cooling (64) and cleaning installation (65) by means of a duct system (62, 63).

17. A continuous casting device according to claim 16,
characterised in that
the duct system (62, 63) is so designed that the gas, for example nitrogen, may be recycled to the compressor after cleaning and cooling.

## Revendications

1. Procédé pour guider des barres d'une installation de coulée continue, en particulier une installation pour fabriquer des brames minces en acier, comportant une coquille (11) et une cage de guidage de barre munie d'un dispositif de refroidissement, la barre étant maintenue en forme par un agent gazeux, guidée dans la direction de sortie de la barre et refroidie, caractérisé en ce que, après avoir quitté la coquille (11), de la chaleur est indirectement extraite de la barre (W,S), et en ce que le courant gazeux est orienté sur la surface de la barre de façon à influencer la vitesse de coulée continue, et en ce que la barre est déplacée de plus de façon définie par des moyens mécaniques, c'est-à-dire des rouleaux (21) de coulée continue, à une vitesse pouvant être prédéfinie à travers la cage de barre, la barre, concernant sa vitesse, étant accélérée ou freinée.

2. Procédé selon la revendication 1,
caractérisé en ce que le milieu gazeux est réglé de façon pouvant être prédéfinie, relativement à la quantité et à la pression, de façon dépendant de l'épaisseur de coque (d).

3. Procédé selon la revendication 1,
caractérisé en ce que l'épaisseur de la barre (W,S) est réduite à la sortie de la coquille dans au moins un segment de plaque (30).

4. Dispositif de coulée continue pour fabriquer des barres, en particulier des brames minces en acier, comportant une coquille (11) à laquelle se raccorde, dans la direction de coulée, une cage de guidage de barre, laquelle possède des rouleaux (21) s'appuyant contre la surface de la barre, ainsi que des plaques (30) munies de perçages, et comportant des éléments pour refroidir la surface de la barre, pour la mise en oeuvre du procédé selon la revendication 1,
caractérisé en ce que les plaques (30) sont subdivisées en segments (31), entre lesquels sont prévus des rouleaux (21), en ce que, dans les segments de plaque (31), sur le côté incliné vers la barre (B), il est prévu un réseau de conduits de distribution (43,44,45), à travers lequel peut être amené un milieu gazeux, en ce que les conduits de distribution (43,44,45) sont reliés ensemble par troncon et sont raccordés, par l'intermédiaire de conduits de collecte (46), à un poste d'alimentation en gaz (49), en ce que les embouchures (42) des conduits de distribution (43,44,45) sont agencées sous un angle incliné dans la direction de transport de la barre (B) dans la paroi (32), inclinée vers la barre (B), du segment de plaque (31), en ce que la paroi (32) inclinée vers la barre (B) est réalisée, concernant sa forme et sa matière, en ce qu'un maximum de chaleur de rayonnement peut être évacué de la coque (N) de la barre, et en ce que les segments de plaque (31) sont agencés au moins dans la zone marginale (34) à une distance, par rapport à la surface de la barre, qui autorise une fuite définie du milieu gazeux.

5. Dispositif de coulée continue selon la revendication 4,
caractérisé en ce qu'une couche résistant à l'usure, par exemple du nickel et/ou du chrome, est appliquée sur la paroi (32) inclinée vers la barre (B).

6. Dispositif de coulée continue selon la revendication 3,
caractérisé en ce que les segments de plaque (31) sont réalisés à partir de tubes (38) agencés sous forme de méandre et traversés par un milieu de refroidissement, sur les lignes de contact desquels sont prévus, perpendiculairement au guidage des tubes, les conduits de distribution (44,45).

7. Dispositif de coulée continue selon la revendication 4,
caractérisé en ce que des moyens (51) sont prévus, grâce auxquels les distances des plaques à la barre (B) sont réglables indépendamment les unes des autres.

8. Dispositif de coulée continue selon la revendication 4,
caractérisé en ce que les segments de plaque (31) sont réalisés comme coussinets (33) qui, dans la zone marginale, présentent une lèvre (34) influençant la fuite du milieu gazeux comme également l'évacuation de chaleur de la barre (B).

9. Dispositif de coulée continue selon la revendication 8,
caractérisé en ce que l'épaisseur de paroi (d) de la paroi (32) des segments de plaque (31) diminue vers l'axe principal de plaque.

10. Dispositif de coulée continue selon la revendication 4,
caractérisé en ce que la paroi (32), inclinée vers la barre (B), des segments de plaque (31) est réalisée de façon concave dans la direction de transport de la barre (B).

11. Dispositif de coulée continue selon la revendication 10,
caractérisé en ce que la valeur de la concavité de la paroi (32) diminue dans la direction de transport de la barre (B) et tend vers zéro à l'extrémité de la cage de guidage de barre présentant les segments de plaque (31).

12. Dispositif de coulée continue selon les revendications 11 ou 7,
caractérisé en ce que les moyens (51) sont des actionneurs pneumatiques, qui sont prévus au moins dans la première position du premier segment de plaque (31) après la coquille (12).

13. Gage de guidage de barre selon la revendication 4,
caractérisée en ce que le nombre des conduits de distribution (43,44,45) dans le segment de plaque (31) est modifié de façon fonctionnelle en dépendance de la longueur métallurgique en tenant compte de l'effet de membrane de l'épaisseur de coque de la barre.

14. Cage de guidage de barre selon la revendication 4,
caractérisée en ce que le diamètre interne des conduits de distribution (43,44,45) dans le segment de plaque (31) est adapté de façon fonctionnelle sur sa longueur métallurgique pour effectuer un travail de façon pouvant être prédéfinie, pour la même alimentation en pression, de façon correspondant à son lieu géométrique.

15. Dispositif de coulée continue selon la revendication 4,
caractérisé en ce que les rouleaux (21) agencés entre les segments de plaque (31) sont raccordés à un entraînement de rouleaux (22) réglable, grâce auquel leur vitesse de rotation, ainsi que la force de traction sont réglables.

16. Dispositif de coulée continue selon une des revendications précédentes,
caractérisé en ce que les segments de plaque (31), les rouleaux (21), ainsi que la barre (B) sont enveloppés par un carter (61), qui est relié, par l'intermédiaire d'un système de conduits (62,63), à une installation de refroidissement de gaz (64) et à une installation de purification (65).

17. Dispositif de coulée continue selon la revendication 16,
caractérisé en ce que le système de conduits (62,63) est réalisé de sorte que le gaz, par exemple de l'azote, peut être ramené au compresseur après purification et refroidissement.
